# EUROPÄISCHE PATENTSCHRIFT

(11) **EP 0 965 742 B1**
(45) Veröffentlichungstag und Bekanntmachung des Hinweises auf die Patenterteilung: **20.08.2003**
(21) Anmeldenummer: 99111694.8
(22) Anmeldetag: 15.06.1999
(51) Int. Cl.: F02D 41/22, B60K 26/02

(54) **Verfahren zum Unterscheiden einer Leitungsunterbrechung und einer Leitungsbeeinträchtigung bei der Ermittlung einer Pedalstellung in einem Kraftfahrzeug**
Method to distinquish circuit interruption and circuit impairment by pedal position determination in a motor vehicle
Procédé pour distinquer une interruption de circuit et une insuffisance de circuit lors de la détermination de la position de pédale dans un véhicule automobile

(30) Priorität: 15.06.1998 DE 19826589
(43) Veröffentlichungstag der Anmeldung: 22.12.1999
(73) Patentinhaber: SIEMENS AKTIENGESELLSCHAFT, 80333 München (DE)
(72) Erfinder: Böttcher, Karsten, 93047 Regensburg (DE)

(56) Entgegenhaltungen:
- DE-A- 4 004 083
- DE-A- 4 004 086
- US-A- 5 113 823

## Beschreibung

Verfahren zum unterscheiden einer Leitungsunterbrechung und einer Leitungsbeeinträchtigung bei der Ermittlung einer Pedalstellung in einem Kraftfahrzeug

Die Erfindung betrifft ein Verfahren zum unterscheiden einer Leitungsunterbrechung und einer Leitungsbeeinträchtigung bei der Ermittlung einer Pedalstellung in einem Kraftfahrzeug.

In Kraftfahrzeugen werden zunehmend elektronische Gaspedale zum Steuern der Motordrehzahl eingesetzt. Aus Redundanzgründen wird das Pedal mit zwei Pedalwertgebern ausgestattet, deren Meßwerte separat ausgewertet werden. Dabei sind bestimmte Abweichungen zulässig und werden durch entsprechende Algorithmen ausgeglichen. Fällt zum Beispiel ein Kanal vollständig aus, kann immer noch der zweite Kanal zur Ermittlung des Fahrerwunsches herangezogen werden.

Dieses Verfahren scheitert jedoch, wenn beide Kanäle keinen verwertbaren Meßwert liefern. Dafür gibt es im wesentlichen zwei Gründe: Zum einen kann eine Leitungsbeeinträchtigung vorliegen, zum Beispiel wenn aufgrund von Leiterbahnablagerungen am unteren Umkehrpunkt der Pedalwertgeber-Potentiometer Hochohmigkeiten entstehen. Eine derartige Leitungsbeeinträchtigung schränkt jedoch die Funktion des Pedalwertgebers nicht nennenswert ein, da im sonstigen Meßbereich der Potentiometer korrekte Meßwerte ermittelt werden können. Bei Leitungsunterbrechungen hingegen - zum Beispiel aufgrund von Kabelbrüchen oder nicht aufgesteckten Steckverbindungen-kann in keinem Fall ein korrekter Meßwert vom Pedalwertgeber und somit ein Fahrerwunsch ermittelt werden.

Während also eine Leitungsbeeinträchtigung die Funktionsfähigkeit des Pedals nicht wesentlich einschränkt und erst im Rahmen einer üblichen Fahrzeuginspektion behoben werden sollte, kann im Fall der Leitungsunterbrechung kein Fahrerwunsch mehr erkannt werden, so daß ein Werkstattaufenthalt erforderlich wird.

Der Erfindung liegt die Aufgabe zugrunde, ein Verfahren zum Unterscheiden einer Leitungsunterbrechung und einer Leitungsbeeinträchtigung bei der Ermittlung einer Pedalstellung in einem Kraftfahrzeug anzugeben.

Die erfindungsgemäße Lösung wird im Patentanspruch 1 angegeben. Vorteilhafte Weiterentwicklungen der Erfindung sind den abhängigen Ansprüchen zu entnehmen.

Wenn bei dem erfindungsgemäßen Verfahren festgestellt wird, daß ein von einem Pedalwertgeber abgegebener Meßwert bzw.-bei der üblichen Verwendung von zwei Pedalwertgebern - beide Meßwerte außerhalb eines vorgegebenen Wertebereichs, zum Beispiel bei 0 V, liegen, wird ein Merker für eine Leitungsbeeinträchtigung ausgewertet. In diesem Merker wird gespeichert, ob bereits früher eine Leitungsbeeinträchtigung, zum Beispiel aufgrund von Hochohmigkeiten an den Leiterbahnen der Pedalwertgeber, erkannt worden ist.

Wenn der Merker gesetzt ist, d. h. bereits früher eine Leitungsbeeinträchtigung erkannt worden ist, wird die Bewegung des Fahrzeugs überwacht. Stellt sich dabei heraus, daß das Fahrzeug aus dem Stillstand in Gang gesetzt wird, obwohl die Pedalwertgeber-Meßwerte weiterhin außerhalb des Wertebereichs liegen, kann daraus rückgeschlossen werden, daß der Fahrer versucht, das Fahrzeug mit Leerlaufdrehzahl in Bewegung zu setzen. Dies wird als Wunsch des Fahrers interpretiert, das Fahrzeug zu bewegen. Da aber kein korrekter Meßwert von den Pedalwertgebern erfaßt wird, wird auf eine Leitungsunterbrechung rückgeschlossen. Eine Hochohmigkeit liegt dann nicht mehr vor, so daß der Merker zurückgesetzt wird.

Wenn andererseits der Merker bisher nicht gesetzt war, d. h. bisher keine Hochohmigkeit bekannt war, werden die Meßwerte der Pedalwertgeber weiterhin ausgewertet. Wird ein Meßwert erfaßt, der innerhalb des vorgegebenen Wertebereichs liegt, wird auf eine Hochohmigkeit des Pedalwertgebers bei Leerlaufstellung des Pedals rückgeschlossen. Entsprechend wird der Merker gesetzt.

Bei einer besonders vorteilhaften Weiterentwicklung des Verfahrens werden die durch das Verfahren gewonnenen Erkenntnisse dazu verwendet, eine normale oder eine erhöhte Leerlaufdrehzahl einzustellen. Dabei wird grundsätzlich die normale Leerlaufdrehzahl eingestellt, wenn kein anderer Fahrerwunsch erkannt wird. Wenn der oder die Pedalwert-Meßwerte außerhalb des Wertebereichs liegen und der Merker für die Hochohmigkeit nicht gesetzt ist, wird eine Leitungsunterbrechung zum Beispiel durch Kabelbruch angenommen. Wenn dann festgestellt wird, daß das Fahrzeug steht und der Fahrer die Bremse löst, wird auf einen Fahrwunsch rückgeschlossen. Um eine verbesserte Notlaufeigenschaft sicherzustellen und das Fahrzeug komfortabler bewegen zu können, wird eine erhöhte Leerlaufdrehzahl des Motors eingestellt. Wenn der Fahrer während der Fahrt die Bremse betätigt, wird jedoch die Motordrehzahl auf den normalen Leerlauf abgesenkt. Bei Lösen der Bremse wiederum erhöht sich die Drehzahl auf die erhöhte Leerlaufdrehzahl. Dies ermöglicht es dem Fahrer, ohne fremde Hilfe das Fahrzeug in die nächste Werkstatt zu fahren.

Die Erfindung wird nachfolgend anhand eines Beispiels unter Zuhilfenahme der begleitenden Figuren näher erläutert. Es zeigen
Fig. 1 ein der Erfindung zugrundeliegendes Schema; und
Fig. 2 eine Realisierungsmöglichkeit des erfinderischen Verfahrens in Flußdiagrammdarstellung.

In Fig. 1 wird das erfinderische Verfahren in einem stark vereinfachten Schema wiedergegeben.

Bei dem Verfahren werden in einem Schritt A1 die üblicherwei-se von zwei Pedalwertgebern abgegebenen Pedalwerte mit einem vorgegebenen Wertebereich verglichen. Liegen die beiden Pedalwerte außerhalb, insbesondere unterhalb, des Wertebereichs, wird in einem Schritt A2 geprüft, ob bereits während einer früheren Fahrt des Fahrzeugs eine Leitungsbeeinträchtigung in Form einer Hochohmigkeit aufgrund von Leiterbahnablagerungen an den Potentiometern der Pedalwertgeber festgestellt wurde.

Ist dies nicht der Fall, wird zunächst in einem Schritt A3 eine Leitungsunterbrechung, zum Beispiel aufgrund eines Kabelbruchs oder eines Steckerabfalls angenommen. Es wird dann das entsprechende Fahrverhalten eingestellt, nämlich insbesondere eine erhöhte Leerlaufdrehzahl, wenn der Fahrer durch Freigeben der Bremse zu erkennengegeben hat, daß er das Fahrzeug fortbewegen möchte.

Weiterhin wird aber in einem Schritt A4 überwacht, ob zwischenzeitlich ein Pedalwert innerhalb des Wertebereichs erfaßt werden kann. Solange dies nicht der Fall ist, wird in Schritt A3 die Annahme einer Leitungsunterbrechung aufrechterhalten. Andernfalls identifiziert das Verfahren in einem Schritt A5 eine Hochohmigkeit bei den Pedalwertgebern, so daß es im nächsten Verfahrenszyklus - sobald die Pedalwerte in Schritt A1 wieder unterhalb des Wertebereichs liegen - zu einem Schritt A6 gelangt. Nunmehr wird eine für den Fahrbetrieb unproblematische Leitungsbeeinträchtigung in Form einer Hochohmigkeit angenommen. Dementsprechend wird das Fahrver-halten gemäß dem Wunsch des Fahrers, der offensichtlich in diesem Moment das Pedal nicht betätigt, auf normale Leerlaufdrehzal eingestellt.

Wird jedoch in einem Schritt A7 bemerkt, daß das Fahrzeug in Bewegung versetzt wird, ohne daß ein entsprechender Fahrerwunsch durch einen Pedalwert innerhalb des Wertebereichs ermittelt werden konnte, wird wiederum in einem Schritt A8 auf eine Leitungsunterbrechung rückgeschlossen. Der Merker für die Hochohmigkeit wird rückgesetzt, so daß das Verfahren im nächsten Zyklus wieder zu Schritt A3 gelangt.

Wird das Fahrzeug jedoch nicht in Bewegung versetzt, verharrt das Verfahren bei Schritt A6.

Das in Fig. 1 dargestellte Schema gibt das erfindungsgemäße Verfahren im Groben wieder. Nachfolgend soll anhand einer konkreten Ausführungsform unter Bezugnahme auf Figur 2 das Verfahren im Detail erläutert werden.

In einem Schritt B1 wird festgestellt, daß beide Pedalwertgeberspannungen V_PVS_1 und V_PVS_2 0 V bzw. einen niedrigen Spannungswert unterhalb des üblichen Meßbereichs (z. B. 1 bis 4 V) einnehmen.

Daraufhin gelangt das Verfahren zu einem Schritt B2, in dem ein als Merker für eine Leitungsbeeinträchtigung dienendes Bit LV_PVS_H_R überprüft wird. Dieses Bit wird ursprünglich, d. h. bei Verlassen der Fabrik oder einer Werkstatt auf 0 gesetzt. Es wird nach jedem Motorlauf nichtflüchtig in einem EEPROM gespeichert und bei jedem Neustart ausgelesen. Das Bit wird - wie später noch erläutert wird - auf 1 gesetzt, wenn eine Hochohmigkeit in den Pedalwertgebern festgestellt worden ist.

Wird in Schritt B2 festgestellt, daß das Bit noch nicht gesetzt ist, werden die Pedalwertspannungen V_PVS_1 und V_PVS_2 weiterhin überwacht, wobei zumindest eine Entprellzeit in einem Schritt B3 abgewartet wird, um kurzfristige Spannungsschwankungen unberücksichtigt zu lassen. Wenn während der Überwachung der Pedalwertspannungen in einem Schritt B4 festgestellt wird, daß einer der Pedalwertkanäle PV_AV_1 oder PV_AV_2 dem Leerlaufbereich (0 %) verläßt, kann ein Fahrerwunsch erkannt werden. Es wird rückgeschlossen, daß die Pedalwertgeber aufgrund von Leiterbahnablagerungen Hochohmigkeiten aufweisen, aber ansonsten funktionsfähig sind. Zu diesem Zweck wird das Bit LV_PVS_H_R in einem Schritt B5 auf 1 gesetzt.

Parallel zu der Überwachung in den Schritten B3 und B4 wird in einem Schritt B6 ein Bremslichtschalter und ein Bremstestschalter überwacht. Bei Betätigen der Bremse durch den Fahrer und damit des Bremslichtschalters wird ein Bit LV_BLS auf 1 gesetzt, während bei Betätigen des Bremstestschalters ein Bit LV_BTS auf 1 gesetzt wird. Ein Wechsel der beiden Bits LV BLS und LV_BTS von 1 auf 0 bedeutet, daß die Bremse zunächst aktiv und danach inaktiv geworden ist, d. h., daß der Fahrer die Bremse zunächst betätigt und danach nicht mehr betätigt hat.

Wird weiterhin in Schritt B6 erkannt, daß die Fahrzeuggeschwindigkeit VS_FIL geringer als 1 km/h ist, d. h., daß das Fahrzeug steht, wird in einem Schritt B7 eine erhöhte Leerlaufdrehzahl IS_H eingestellt, die z. B. bei 1.200 min⁻¹ liegen kann. Andernfalls wird in einem Schritt B8 die normale Leerlaufdrehzahl IS eingestellt. Betätigt der Fahrer zu einem späteren Zeitpunkt die Bremse, wird in einem Schritt B9 das Setzen von einem der Bits LV_BLS oder LV_BTS registriert. Dann wird die Leerlaufdrehzahl in einem Schritt B10 auf die normale Drehzahl IS reduziert. Wird keine Bremsbetätigung im Schritt B9 erkannt, wird die erhöhte Leerlaufdrehzahl in einem Schritt B11 aufrechterhalten.

Wird in Schritt B2 festgestellt, daß bereits früher Hochohmigkeiten an den Pedalwertgebern auftraten, wird angenommen, daß auch jetzt wieder das Pedal in Leerlaufstellung steht und es dementsprechend der Fahrerwunsch ist, daß der Motor mit normaler Leerlaufdrehzahl dreht. In einem Schritt B12 wird daher die normale Leerlaufdrehzahl eingestellt.

Parallel dazu wird in einem Schritt B13 überwacht, ob das Fahrzeug in Gang gesetzt wird, d. h. ob sich die Fahrzeuggeschwindigkeit VS_FIL von weniger als 1 km/h auf mehr als 10 km/h erhöht, obwohl beide Pedalwertspannungen V_PVS_1 und V_PVS_2 bei 0 V liegen und die Bremse nicht betätigt wird, d. h. beide Brems-Bits LV_BLS und LV_BTS auf 0 gesetzt sind.

Daraus schließt das System, daß der Fahrer versucht, das Fahrzeug - unter anderem unter Ausnutzen der normalen Leerlaufdrehzahl - in Bewegung zu versetzen, um es zum Beispiel zur Werkstatt zu fahren. Ein Fahrerwunsch aufgrund entsprechender Pedalstellung kann daher nicht mehr erkannt werden, so daß eine Leitungsunterbrechung, zum Beispiel ein Kabelbruch anzunehmen ist. Dementsprechend wird in einem Schritt 314 der Merker LV_PVS_H_R rückgesetzt, so daß das Verfahren im nächsten Zyklus zu dem in Fig. 2 gesehen linken Ast mit den Schritten B3 und B6 usw. gelangt. Die Schritte B13 und B14 stellen daher eine Art Selbstdiagnose dar, bei der ein zuvor erkannter Zustand der Hochohmigkeit in eine Diagnose einer Leitungsunterbrechung gewandelt werden kann.

## Patentansprüche

1. Verfahren zum Unterscheiden einer Leitungsunterbrechung und einer Leitungsbeeinträchtigung bei der Ermittlung einer Pedalstellung in einem Kraftfahrzeug, mit den Schritten
a) wiederholtes Auswerten von wenigstens einem von wenigstens einem Pedalwertgeber ausgegebenen Meßwert, und, wenn der Meßwert außerhalb eines vorgegebenen Wertebereichs liegt,
b) Auswerten eines Merkers für eine Leitungsbeeinträchtigung und,
c1) wenn der Merker gesetzt ist, Überwachen einer Fahrzeugbewegung und, wenn ein Ingangsetzen des Fahrzeugs aus dem Stillstand festgestellt wird und der Meßwert weiterhin außerhalb des Wertebereichs liegt, Rücksetzen des Merkers und Feststellen einer Leitungsunterbrechung; oder
c2) wenn der Merker nicht gesetzt ist, weiterhin wiederholtes Auswerten des Meßwerts des Pedalwertgebers, und, wenn ein Meßwert des Pedalwertgebers innerhalb des Wertebereichs liegt, Setzen des Merkers.

2. Verfahren nach Anspruch 1, **dadurch gekennzeichnet, daß** nach dem Schritt a) eine Brennkraftmaschine des Kraftfahrzeugs auf eine normale Leerlaufdrehzahl eingestellt wird.

3. Verfahren nach Anspruch 1 oder 2, **dadurch gekennzeichnet, daß**,
wenn durch Auswerten des Meßwerts festgestellt wird, daß der Meßwert außerhalb des Wertebereichs liegt,
und durch Auswerten des Merkers festgestellt wird, daß der Merker nicht gesetzt ist,
und durch Überwachen der Fahrzeugbewegung festgestellt wird, daß das Fahrzeug steht,
und durch durch Überwachen einer Fahrzeugbremse festgestellt wird, daß die Fahrzeugbremse gelöst wird,
dann wird die Brennkraftmaschine auf eine erhöhte Leerlaufdrehzahl eingestellt.

4. Verfahren nach Anspruch 3, **dadurch gekennzeichnet, daß**, die Brennkraftmaschine auf eine normale Leerlaufdrehzahl eingestellt wird, solange die Bremsbetätigung festgestellt wird, wenn nach dem Einstellen der erhöhten Leerlaufdrehzahl durch Überwachen der Bremse festgestellt wird, daß die Bremse betätigt wird.

5. Verfahren nach einem der vorstehenden Ansprüche, **dadurch gekennzeichnet, daß** zwei Pedalwertgeber vorgesehen sind, die jeweils einen Meßwert liefern.

6. Verfahren nach Anspruch 5, **dadurch gekennzeichnet, daß** zum Erfüllen der Verfahrensbedingung, daß ein Meßwert außerhalb des Wertebereichs liegt, jeweils beide Meßwerte nicht in dem Wertebereich liegen dürfen.

## Claims

1. Method for differentiating between a cable break and cable damage when determining pedal position in a vehicle, with the stages
a) repeated analysis of at least one measurement value supplied by at least one pedal valuator and, if the measurement value is outside a predetermined value range,
b) analysis of a marker for cable damage and,
c1) if the marker is set, monitoring of vehicle movement and if it is identified that the vehicle is being set in motion from stationary and the measurement value is still outside the value range, resetting of the marker and identification of a cable break; or
c2) if the marker is not set, continued repeated analysis of the measurement value of the pedal valuator and, if one measurement value of the pedal valuator is within the value range, setting of the marker.

2. Method according to Claim 1, **characterised in that** after stage a) an internal combustion engine in the vehicle is set to a standard idling speed.

3. Method according to Claim 1 or 2, **characterised in that**
if it is ascertained by analysing the measurement value that the measurement value is outside the value range,
and it is ascertained by analysing the marker that the marker is not set,
and it is ascertained by monitoring vehicle movement that the vehicle is stationary,
and it is ascertained by monitoring a vehicle brake that the vehicle brake is released,
the internal combustion engine is set to an increased idling speed.

4. Method according to Claim 3, **characterised in that** the internal combustion engine is set to a standard idling speed as long as brake activation is identified, when it is ascertained after setting the increased idling speed by monitoring the brake that the brake is activated.

5. Method according to one of the preceding Claims, **characterised in that** two pedal valuators are provided, each of which supplies one measurement value.

6. Method according to Claim 5, **characterised in that** to satisfy the condition of the method that one measurement value is outside the value range, both measurement values may not be within the value range in each instance.

## Revendications

1. Procédé pour différencier une rupture de ligne et une perturbation de ligne lors de la détermination de la position d'une pédale dans un véhicule automobile comprenant les étapes
a) analyse répétitive d'au moins une valeur mesurée délivrée par au moins un capteur de pédale et, si la valeur mesurée se trouve en-dehors d'une plage de valeurs prédéfinie,
b) analyse d'un marqueur signalant une perturbation de ligne et,
c1) si le marqueur est activé, surveillance d'un mouvement du véhicule et, en cas de constatation de mise en mouvement du véhicule à partir de l'arrêt et si la valeur mesurée est toujours en-dehors de la plage de valeurs, désactivation du marqueur et constatation d'une rupture de ligne ; ou
c2) si le marqueur n'est pas activé, poursuite de l'analyse répétitive de la valeur mesurée par le capteur de la pédale et, si une valeur mesurée du capteur de la pédale se trouve à l'intérieur de la plage de valeurs, activation du marqueur.

2. Procédé selon la revendication 1, **caractérisé en ce qu'**un moteur à combustion interne du véhicule automobile est réglé à un régime de ralenti normal après l'étape a).

3. Procédé selon la revendication 1 ou 2, **caractérisé en ce que**,
si l'analyse de la valeur mesurée amène à constater que la valeur mesurée se trouve en-dehors de la plage de valeurs,
et si l'analyse du marqueur amène à constater que le marqueur n'est pas actif,
et si la surveillance du mouvement du véhicule amène à constater que le véhicule est à l'arrêt,
et si la surveillance d'un frein du véhicule amène à constater que le frein du véhicule est desserré,
le moteur à combustion interne est alors réglé à un régime de ralenti accéléré.

4. Procédé selon la revendication 3, **caractérisé en ce que** le moteur à combustion interne est réglé à un régime de ralenti normal dans la mesure où l'actionnement du frein est constaté si, après avoir réglé le régime de ralenti accéléré, la surveillance du frein amène à constater que le frein est actionné.

5. Procédé selon l'une des revendications précédentes, **caractérisé en ce que** deux capteurs de pédale sont prévus, lesquels délivrent chacun une valeur mesurée.

6. Procédé selon la revendication 5, **caractérisé en ce que** les deux valeurs mesurées doivent à chaque fois se situer en-dehors de la plage de valeurs pour remplir la condition du procédé selon laquelle une valeur mesurée se trouve en-dehors de la plage de valeurs.
